# FASCICULE DE BREVET EUROPEEN

(11) **EP 1 092 075 B1**
(45) Date de publication et mention de la délivrance du brevet: **02.10.2002**
(21) Numéro de dépôt: 99926578.8
(22) Date de dépôt: 30.06.1999
(51) Int. Cl.: E05F 11/38

(54) **LEVE-VITRE DE PORTE DE VEHICULE A FIXATION AUTOMATIQUE A LA VITRE DU CURSEUR SUPPORT DE VITRE**
FENSTERHEBER FÜR KRAFTFAHRZEUGTÜR MIT AUTOMATISCHER BEFESTIGUNG DES SCHEIBENMITNEHMERS AN DER SCHEIBE
VEHICLE DOOR WINDOW-LIFT WITH AUTOMATIC FIXING TO THE WINDOW SLIDER SUPPORTING THE WINDOW

(30) Priorité: 01.07.1998 FR 9808422
(43) Date de publication de la demande: 18.04.2001
(73) Titulaire: Meritor Light Vehicle Systems-France, 45600 Sully sur Loire (FR)
(72) Inventeur: ARQUEVAUX, Laurent, F-45600 Sully sur Loire (FR)
(74) Mandataire: Jacobson, Claude
(86) Numéro de dépôt international: FR9901578
(87) Numéro de publication internationale: WO00001910

(56) Documents cités:
- DE-A- 4 440 170

## Description

La présente invention a pour objet un lève-vitre de porte de véhicule, du type comprenant un rail de guidage d'un curseur de support de la vitre pouvant être entraîné par un câble, ainsi que des moyens de fixation du curseur à la vitre.

Il est bien connu de l'état de la technique des systèmes de positionnement automatique d'une vitre par « clipage » pour des lève-vitre du type à câble et tambour, ces systèmes étant basés sur le « clipage » d'une cheville fixée à la vitre dans le curseur, ou d'une languette en matière plastique faisant partie du curseur dans un trou de la vitre. Ces dispositifs impliquent une déformation importante d'une pièce en matière plastique pour réaliser la liaison avec la vitre, ce qui n'est pas entièrement satisfaisant.

L'invention a pour but de proposer un dispositif de fixation du curseur à la vitre qui évite de devoir déformer de façon importante une pièce en matière plastique et d'intervenir dans la porte.

Conformément à l'invention, les moyens de fixation du curseur à la vitre comprennent une goupille adaptée pour pouvoir coulisser transversalement dans un alésage du curseur et dans un trou de la vitre, ainsi que des moyens pour faire coulisser la goupille automatiquement d'une première position de livraison dans laquelle elle n'est pas introduite dans le trou, jusqu'à une position d'utilisation dans laquelle elle pénètre dans le trou de vitre et verrouille le curseur sur la vitre.

Ce passage automatique de la goupille de sa position de livraison à sa position de livraison à sa position d'utilisation ou de fonctionnement s'effectue lors de la première manoeuvre du lève-vitre.

Suivant un mode de réalisation de l'invention, les moyens pour faire coulisser la goupille comportent au moins une rampe inclinée par rapport à la goupille et à sa direction de coulissement, formée sur le rail de guidage de manière qu'un déplacement du curseur sur le rail provoque une poussée de la goupille par la rampe à partir de sa position de livraison jusqu'à sa position d'utilisation.

L'inclinaison et la longueur de la rampe sont ajustées de manière que le glissement d'une extrémité de la goupille d'un bout à l'autre de la rampe provoque une translation de la goupille sur la course correspondant au passage d'une position à l'autre.

Ainsi cette solution évite toute déformation d'une pièce en matière plastique au profit d'une simple translation d'une pièce qui peut être métallique.

D'autres particularités et avantages de l'invention apparaîtront au cours de la description qui va suivre, faite en référence aux dessins annexés qui en illustrent une forme de réalisation à titre d'exemple non limitatif.

La figure 1 est une vue en perspective d'un dispositif de lève-vitre dont le rail de guidage et le curseur sont agencés conformément à un mode de réalisation de l'invention.

La figure 2 est une vue en coupe longitudinale verticale partielle du dispositif de lève-vitre de la figure 1, montrant la goupille de verrouillage du curseur dans sa position de livraison, avant verrouillage.

La figure 3 est une vue en élévation latérale simplifiée du rail de guidage du curseur des figures 1 et 2 disposé dans un cadre de porte de véhicule.

La figure 4 est une vue en élévation partielle analogue à la figure 2 montrant la goupille en position de verrouillage du curseur sur le rail.

Le lève-vitre de porte de véhicule, partiellement représenté aux dessins, comprend un rail 1 faisant partie d'un module d'équipements fonctionnels disposé à l'intérieur d'un cadre 2 d'une porte de véhicule (figure 3) auquel il est fixé de manière connue en soi, par exemple par des boulons 3 traversant des zones embouties 4 du rail 1 et associés à des écrous 5.

Le lève-vitre comprend également un curseur 6 de support de la vitre 7 pouvant être entraîné par un câble 10 et présentant une fente profilée 8 dans laquelle vient s'introduire une partie conjuguée 9 du rail 1, sur lequel le curseur 6 peut ainsi coulisser. De manière connue en soi, le curseur 6 est constitué d'un corps 11 dans lequel est agencée la fente profilée 8, et de deux pattes 12 saillant latéralement du corps 11 et distantes entre elles d'un écartement approprié, le bas de la vitre 7 venant se positionner entre les pattes 12 et le corps 11, en appui sur le raccord 13.

Dans le corps 11 est ménagé un alésage transversal 14, en regard d'un trou correspondant 15 agencé dans la vitre. L'alésage 14 et la fente 8 sont décalés latéralement afin que l'alésage ne puisse déboucher dans la fente. Le curseur 6 est équipé d'une goupille 16 pouvant coulisser dans l'alésage 14 et dans le trou de vitre 15, pour passer d'une première position de livraison, représentée à la figure 2, dans laquelle la goupille 16 ne pénètre pas dans le trou de vitre 15, jusqu'à une seconde position d'utilisation (visible à la figure 4), dans laquelle le nez de la goupille 16 est introduit dans le trou de vitre 15.

Dans la réalisation représentée, les moyens pour faire coulisser automatiquement la goupille 16 de sa première à sa seconde position comprennent deux rampes 17, 18 inclinées par rapport à la goupille 16 et à sa direction F de coulissement. Les rampes 17, 18 sont agencées respectivement de part et d'autre de l'embouti 4 lui même agencé dans la zone inférieure du rail 1 juste au dessus d'une poulie 19 de renvoi du câble 10. Les rampes 17, 18 sont symétriques par rapport à l'embouti 4, la rampe supérieure 17 présentant une inclinaison vers le haut et la rampe inférieure 18 présentant une inclinaison vers le bas, de sorte qu'elle constitue un profilé divergent, évasé en direction du curseur 6. Les longueurs et les inclinaisons des rampes 17, 18 sont ajustées de manière que, l'extrémité'de la goupille 16 la plus éloignée du trou de vitre 15 étant pratiquement en contact avec le bas de la rampe 17 (ou le haut de la rampe inférieure 18) en position de livraison, un déplacement du curseur 6, entraîné par le câble 10, soit vers le haut soit vers le bas, provoque automatiquement un glissement de l'extrémité de la goupille 16 sur la rampe 17 ou 18 et par conséquent son. coulissement dans la direction F, dans l'alésage 14. Au terme du glissement de la goupille 16 sur la rampe 17 ou 18 (figure 4), ladite goupille a pénétré dans le trou de vitre 15 et ainsi verrouillé le curseur 6 sur la vitre 7. Dans sa position de livraison, la goupille 16 fait davantage saillie à l'extérieur de l'alésage 14 vers les rampes 17, 18, qu'illustré à la figure 2.

Afin de permettre l'expulsion éventuelle de la goupille 16 entre les deux pattes 12, ces dernières sont déportées latéralement sur le curseur 6, de chaque côté de l'alésage 14. L'introduction de la goupille 16 dans le curseur 6 peut être effectuée au moyen d'un trou 21 percé dans l'embouti 4, par exemple entre l'écrou 5 et la rampe supérieure 17.

Des moyens d'encliquetage de la goupille 16 sur le curseur 6 dans sa position d'utilisation sont également avantageusement prévus. Dans l'exemple de réalisation représenté, ces moyens d'encliquetage comprennent une gorge 22 formée sur la périphérie de la goupille 16, au voisinage de son extrémité opposée au trou de vitre 15, ainsi qu'un bossage annulaire complémentaire 23 du curseur 6, faisant saillie dans l'alésage 14. Le bossage 23 et la gorge 22 sont positionnés de manière que l'arrivée de la goupille 16 en position de verrouillage du curseur 6 sur la vitre 7 (figure 4) s'accompagne de l'encliquetage du bossage 23 dans la gorge 22. Après cet encliquetage, il subsiste un jeu j entre la face terminale 16a de la goupille 16 et le fond du rail 1. Ainsi, après verrouillage automatique du curseur 6 sur la vitre 7, cet agencement évite tout frottement de l'extrémité 16a de la goupille 16 sur le rail 1.

Bien entendu en variante la gorge 22 pourrait être formée dans le curseur 6 et inversement le bossage 23 pourrait être formé sur la goupille 16.

On comprend qu'une première manoeuvre du lève-vitre lors de sa mise en service, impliquant une course du curseur 6 sur le rail 1, de préférence vers le haut, entraîne automatiquement un coulissement de la goupille 16 depuis sa position de livraison jusqu'à sa position de fonctionnement dès que son extrémité 16a vient au contact de la face intérieure de la rampe 17 (ou 18).

Ces rampes peuvent être aménagées dans d'autres zones du rail 1 que sa partie inférieure, par exemple dans un logement embouti ménagé dans la zone centrale du rail 1, ou encore dans son embouti 24 situé à sa partie supérieure (figure 3).

L'invention est particulièrement intéressante pour les modules de porte étanches, car il n'est plus possible aux opérateurs d'y introduire la main après leur montage sur la porte. De ce fait, si après montage l'opérateur veut effectuer une intervention à l'intérieur de la porte, il n'existe pas d'autre solution que d'exécuter un trou dans la tôle support puis de le reboucher ensuite. L'invention évite de devoir procéder à une telle opération, toute intervention à l'intérieur de la porte après le montage du module étanche devenant pratiquement inutile du fait qu'une simple traction sur le câble provoque automatiquement le glissement de la goupille 16 sur la rampe 17 ou 18 et son introduction dans la vitre 7, sans qu'un réglage ou une correction complémentaire soit nécessaire ultérieurement.

Si l'on souhaite désolidariser la vitre 7 du curseur 6 après montage du lève-vitre, il suffit de placer le curseur 6 sur le rail 1 de telle sorte que sa goupille 16 se trouve exactement en regard du trou 21. L'opérateur appuie alors avec un outil approprié sur l'extrémité 16a de la goupille 16, qui peut être chassée sans difficulté à l'extérieur du curseur 6, entre les pattes 12 (figure 3). Une telle opération peut être nécessaire dans le cadre d'un service après vente.

L'invention est susceptible de diverses variantes d'exécution ; ainsi une seule rampe 17 ou 18 réalisée à un emplacement quelconque du rail 1, serait suffisante pour permettre le déplacement de la goupille 16.

## Revendications

1. Lève-vitre de porte de véhicule, comprenant un rail (1) de guidage d'un curseur (6) de support de la vitre (7) pouvant être entraîné par un câble (10), ainsi que des moyens de fixation du curseur à la vitre, **caractérisé en ce que** lesdits moyens comprennent une goupille (16) adaptée pour pouvoir coulisser transversalement dans un alésage (14) du curseur et dans un trou (15) de la vitre, ainsi que des moyens (17, 18) pour faire coulisser la goupille automatiquement d'une première position de livraison dans laquelle elle n'est pas introduite dans le trou, jusqu'à une position d'utilisation dans laquelle elle pénètre dans le trou de vitre et verrouille le curseur sur la vitre, lesdits moyens (17, 18) comportant au moins une rampe (17 ou 18) inclinée par rapport à la goupille et à sa direction (F) de coulissement, formée sur le rail (1) de guidage de manière qu'un déplacement du curseur sur le rail provoque une poussée de la goupille par la rampe à partir de sa position de livraison jusqu'à sa position d'utilisation.

2. Lève-vitre selon la revendication 1, **caractérisé en ce que** les moyens pour faire coulisser la goupille (16) comportent une zone (4) emboutie. du rail (1) délimitant à ses extrémités des rampes (17, 18) inclinées respectivement vers le haut et vers le bas du rail, afin que la goupille puisse glisser sur l'une de ces rampes par un déplacement du curseur vers le haut ou vers le bas.

3. Lève-vitre selon la revendication 1 ou 2, **caractérisé en ce qu'**un trou (21) d'introduction de la goupille (16) est ménagé dans le rail (1) au voisinage de la rampe inclinée (17 ou 18), ce trou permettant également d'expulser la goupille du curseur (6).

4. Lève-vitre selon l'une des revendications 1 à 3, **caractérisé en ce qu'**il comporte des moyens d'encliquetage de la goupille (16) sur le curseur (6) dans sa position d'utilisation.

5. Lève-vitre selon la revendication 4, **caractérisé en ce que** lesdits moyens d'encliquetage comprennent une gorge (22) formée sur la goupille (16) et un bossage complémentaire (23) du curseur (6) ou inversement, et un jeu (j) entre l'extrémité de la goupille et le rail (1) est maintenu lors de cet encliquetage.

## Claims

1. Window-lift for a vehicle door, comprising a guide rail (1) for a slider (6) for supporting the window (7) capable of being driven by a cable (10) as well as means for fixing the slider to the window, **characterised in that** the said means comprise a pin (16) adapted to be able to slide transversely in a bore (14) of the slider and in a hole (15) of the window, as well as means (17, 18) to make the pin slide automatically from a first delivery position in which it is not introduced in the hole, to an operative position in which it penetrates the window hole and locks the slider on the window, the said means (17, 18) comprising at least one ramp (17 or 18) inclined relative to the pin and its sliding direction (F), formed on the guide rail (1) in such a way that movement of the slider on the rail causes the pin to be thrust by the ramp from its delivery position to its operative position.

2. Window-lift according to claim 1, **characterised in that** the means for making the pin (16) slide comprise a pressed region (4) of the rail (1) defining at its extremities ramps (17, 18) inclined respectively towards the top and bottom of the rail so that the pin may slide on one of these ramps by the slider being moved up or down.

3. Window-lift according to claim 1 or 2, **characterised in that** a hole (21) for introducing the pin (16) is arranged in the rail (1) near the inclined ramp (17 or 18), this hole also allowing the pin to be ejected from the slider (6).

4. Window-lift according to one of claims 1-3, **characterised in that** it comprises means for ratcheting the pin (16) on to the slider (6) in its operative position.

5. Window-lift according to claim 4, **characterised in that** the said ratcheting means comprise a groove (22) formed on the pin (16) and a complementary boss (23) on the slider (6) or vice versa, and a play (j) between the end of the pin and the rail (1) is maintained during this ratcheting.

## Patentansprüche

1. Fensterheber für eine Kraftfahrzeugtür, der eine Schiene (1) für die Führung eines Scheibenmitnehmers (6) für die Halterung der Scheibe (7) enthält, der mittels eines Kabels (10) betätigt werden kann, sowie Mittel für die Befestigung des Scheibenmitnehmers an der Scheibe aufweist,
**dadurch gekennzeichnet, dass**
diese Mittel einen Stift (16) aufweisen, der seitlich in einer Zylinderbohrung (14) des Scheibenmitnehmers und in einer Bohrung (15) in der Scheibe gleiten kann, sowie Mittel (17, 18) vorgesehen sind, um den Stift automatisch zwischen einer ersten Ausgangsposition, in welcher er nicht in der Bohrung sitzt, und einer Einsatzposition, in welcher er in die Bohrung der Scheibe eingreift, den Scheibenmitnehmer an der Scheibe verriegelt, diesen Stift gleiten zu lassen, wobei diese Mittel (17, 18) mindestens eine Rampe (17 oder 18) aufweisen, die gegenüber diesem Stift und seiner Gleitrichtung (F) geneigt sind und dieser Stift auf der Führungsschiene (1) so angeordnet ist, dass eine Bewegung des Scheibenmitnehmers auf der Schiene eine Verschiebung des Stiftes mittels der Rampe aus seiner Ausgangsposition in seine Einsatzposition bewirkt.

2. Fensterheber nach Anspruch 1,
**dadurch gekennzeichnet, dass**
die Gleitmittel für den Stift (16) einen tiefgezogenen Bereich (4) der Schiene (1) aufweisen, an dessen Endabschnitten Rampen (17, 18) vorgesehen sind, welche jeweils in der oberen und der unteren Richtung der Schiene so geneigt sind, dass der Stift mittels der Verschiebung des Scheibenmitnehmers in die obere oder untere Richtung auf einer der Rampen gleiten kann.

3. Fensterheber nach einem der Ansprüche 1 oder 2,
**dadurch gekennzeichnet, dass**
eine Bohrung (21) für die Einführung des Stiftes in der Schiene (1) in der Nähe der geneigten Rampe (17 oder 18) vorgesehen ist, wobei es diese Bohrung ebenfalls erlaubt, den Stift des Scheibenmitnehmers (6) herauszuziehen.

4. Fensterheber nach einem der Ansprüche 1 bis 3,
**dadurch gekennzeichnet, dass**
dieser Fensterheber Mittel für die Einspannung des Stiftes (16) in dem Scheibenmitnehmer (6) in seiner Einsatzposition aufweist.

5. Fensterheber nach Anspruch 4,
**dadurch gekennzeichnet, dass**
diese Mittel für die Einspannung eine Nut (22) aufweisen, welche in den Stift (16) eingebracht ist, sowie einen ergänzenden Gussvorsprung (23) des Scheibenmitnehmers (6) oder umgekehrt enthalten, und ein Spiel (j) zwischen dem Endabschnitt des Stiftes und der Schiene (1) bei dieser Einspannung eingehalten wird.
